# EUROPÄISCHE PATENTANMELDUNG

(11) **EP 4 722 586 A1**
(43) Veröffentlichungstag der Anmeldung: **08.04.2026**
(21) Anmeldenummer: 25205976.1
(22) Anmeldetag: 01.10.2025
(51) Int. Cl.: F21V 33/00, F21V 21/08, F21W 111/00, F21Y 103/10, F21Y 115/10

(54) **SIGNALLEUCHTE FÜR EIN TECHNISCHES GERÄT SOWIE TECHNISCHES GERÄT**

(30) Priorität: 02.10.2024 DE 102024128576
(71) Anmelder: Binder GmbH, 78532 Tuttlingen (DE)
(72) Erfinder: Storz, Ewald, 78604 Rietheim-Weilheim (DE); Binder, Peter Michael, 8595 Altnau (CH)
(74) Vertreter: Westphal, Mussgnug & Partner Patentanwälte mbB

(57) **Zusammenfassung**

Signalleuchte (10) für ein technisches Gerät (46), mit einer Gehäuseschale (12) und einem in der Gehäuseschale (12) angeordneten Leuchtmittel (14), wobei die Gehäuseschale (12) eine Schalenöffnung (16) und einen um die Schalenöffnung (16) umlaufenden Rand (18) mit mindestens einem Anlageabschnitt (20) und mindestens einem Austrittsabschnitt (22, 24) aufweist, wobei der mindestens einen Austrittsabschnitt (22, 24) gegenüber dem mindestens einen Anlageabschnitt (20) zurückversetzt ist, sowie technisches Gerät (46) mit einer Signalleuchte (10).

## Beschreibung

Die Erfindung betrifft eine Signalleuchte für ein technisches Gerät sowie ein technisches Gerät mit einer derartigen Signalleuchte.

Signalleuchten sind dafür vorgesehen, Auskunft über den Zustand eines technischen Geräts zu geben. Dazu können sie in der Regel Licht in verschiedenen Farben emittieren. So kann beispielsweise ein störungsfreier Betriebszustand mit grünem Licht, ein Wartungszustand mit gelbem Licht und ein Störungszustand mit rotem Licht signalisiert werden.

Derartige Signalleuchten sind in vielfältigen Ausführungsformen bekannt. Insbesondere existieren Signalleuchten, die sehr flach ausgebildet sind, sodass sie sich nicht nur aus ästhetischer Sicht gut in das Erscheinungsbild eines technischen Geräts integrieren lassen, sondern auch hinsichtlich ihres Bauraumbedarfs vorteilhaft sind. Weit über die Kontur eines technischen Geräts hinausragende Signalleuchten können dadurch vermieden und die damit verbundene Unfallgefahr entsprechend reduziert werden. Beispielhaft sei auf die aus der DE 2017 204 011 A1 oder der EP 4 336 154 A2 bekannten Signalleuchten verwiesen.

Um trotz der flachen Bauform eine ausreichende Sichtbarkeit des von der Signalleuchte emittierten Lichts erreichen zu können, wird in den bekannten Systemen versucht, trotz der flachen Bauform eine möglichst große Leuchtfläche bereitzustellen. Dafür kommen Lichtleiter und/oder verhältnismäßig lange Leuchtbänder zum Einsatz. Derartige Systeme sind daher mit vergleichsweise hohen Bauteilkosten und Montageaufwänden verbunden.

Der Erfindung liegt daher die Aufgabe zugrunde, eine Signalleuchte bereitzustellen, mit der eine flache Bauform und eine gute Sichtbarkeit realisiert werden kann, und die darüber hinaus kostengünstig herstellbar ist. Der Erfindung liegt ferner die Aufgabe zugrunde, ein technisches Gerät mit einer entsprechenden Signalleuchte bereitzustellen.

Die Aufgaben werden erfindungsgemäß gelöst durch eine Signalleuchte mit den Merkmalen des Patentanspruchs 1 sowie ein technisches Gerät mit den Merkmalen des Patentanspruchs 13.

Vorteilhafte Ausgestaltungen und Weiterbildungen der Erfindung sind in den abhängigen Ansprüchen angegeben.

Eine erfindungsgemäße Signalleuchte für ein technisches Gerät umfasst eine Gehäuseschale und ein in der Gehäuseschale angeordnetes Leuchtmittel, wobei die Gehäuseschale eine Schalenöffnung und einen um die Schalenöffnung umlaufenden Rand mit mindestens einem Anlageabschnitt und mindestens einem Austrittsabschnitt aufweist. Dabei ist der mindestens eine Austrittsabschnitt gegenüber dem mindestens einen Anlageabschnitt zurückversetzt. Vorzugsweise ist der mindestens eine Austrittsabschnitt gegenüber dem mindestens einen Anlageabschnitt zur Gehäuseschale hin zurückversetzt. Vorzugsweise umfasst ein Gehäuse der Signalleuchte ausschließlich die Gehäuseschale.

Die Signalleuchte ist vorzugsweise dafür vorgesehen, mit dem mindestens einen Anlageabschnitt an einer nicht zur Signalleuchte gehörenden externen Wandung angeordnet zu werden. Bei der externen Wandung kann es sich beispielsweise um eine äußere Wandung des technischen Geräts handeln. Alternativ kann das Gehäuse der Signalleuchte einen Gehäusedeckel umfassen, der die Schalenöffnung zumindest teilweise verschließt. In diesem Fall kann der Gehäusedeckel und/oder der mindestens eine Anlageabschnitt dafür vorgesehen sein, an der externen Wandung angeordnet zu werden.

Dadurch dass der mindestens eine Austrittsabschnitt gegenüber dem mindestens einen Anlageabschnitt zurückversetzt ist, kann im Bereich des mindestens einen Austrittsabschnitts zwischen der Gehäuseschale und der externen Wandung eine Austrittsöffnung gebildet sein, durch die von dem Leuchtmittel emittiertes Licht aus der Signalleuchte austreten kann. Die Signalleuchte ist damit derart ausgebildet, dass das von dem Leuchtmittel emittierte Licht unmittelbar an der externen Wandung aus der Signalleuchte austreten kann. Das aus der Signalleuchte austretende Licht kann so an der externen Wandung gestreut und/oder reflektiert werden, wodurch bei einer Flachen Bauform der Signalleuchte mit einfachen Mitteln eine gute Sichtbarkeit erreicht werden kann. Insbesondere ins die Signalleuchte vorzugsweise frei von zusätzlichen Lichtleitern.

Vorzugsweise ist der mindestens eine Anlageabschnitt vollständig in genau einer Anlageebene angeordnet. Besonders bevorzugt ist jeder des mindestens einen Anlageabschnitts in derselben Anlageebene angeordnet. Dadurch kann die Signalleuchte besonders gut zur Anlage an eine ebene externe Wandung geeignet sein. Der mindestens eine Austrittsabschnitt ist vorzugsweise gegenüber der Anlageebene zur Gehäuseschale hin zurückversetzt. Vorzugsweise ist die Schalenöffnung in der Anlageebene angeordnet.

Der mindestens eine Austrittsabschnitt kann parallel zu dem mindestens einen Anlageabschnitt angeordnet sein. Dadurch kann bei Anlage der Signalleuchte an die externe Wandung im Bereich des mindestens einen Austrittsabschnitts die Austrittsöffnung schlitzförmig ausgebildet sein.

In einer bevorzugten Ausführungsform der Erfindung weist der Rand mehrere Austrittsabschnitte auf. Jeder der Austrittsabschnitte weist dabei vorzugsweise die zuvor beschriebenen Merkmale des mindestens einen Austrittsabschnitts auf. Dadurch dass der Rand umlaufend ausgebildet ist, folgt aus der Existenz mehrerer Austrittsabschnitte, dass der Rand mehrere Anlageabschnitte aufweist. Jeder der Austrittsabschnitte weist dabei vorzugsweise die zuvor beschriebenen Merkmale des mindestens einen Austrittsabschnitts auf.

Die Schalenöffnung kann im Wesentlichen als Vieleck mit mehreren Seiten ausgebildet sein. Die Formulierung "im Wesentlichen" bezieht sich hier und im Folgenden dabei insbesondere darauf, dass die Ecken des Vielecks abgerundet ausgebildet sein können und/oder die Seiten des Vielecks gerade und/oder gebogen ausgebildet sein können.

Vorzugsweise ist jeder der Austrittsabschnitte an genau einer der Seiten des Vielecks angeordnet. Vorzugsweise ist an der der Seiten höchstens einer der Austrittsabschnitte angeordnet. Dadurch kann insbesondere eine Sichtbarkeit des aus der Signalleuchte austretenden Lichts von mehreren Seiten erreicht werden.

In einer besonders bevorzugten Ausführungsform der Erfindung ist die Schalenöffnung im Wesentlichen als Dreieck, vorzugsweise als rechtwinkliges Dreieck, ausgebildet. Damit kann die Signalleuchte vorteilhaft zur Anordnung an einer oberen Ecke des technischen Geräts ausgebildet sein. Häufig ist die obere Ecke des technischen Geräts rechtwinklig, sodass die Signalleuchte mit einer als rechtwinkliges Dreieck ausgebildeten Schalenöffnung besonders vorteilhaft zur Anordnung an der oberen Ecke des technischen Geräts geeignet sein kann.

Vorzugsweise weist der Rand einen ersten Austrittsabschnitt und einen zweiten Austrittsabschnitt auf, wobei der erste Austrittsabschnitt an einer ersten Seite des Dreiecks und der zweite Austrittsabschnitt an einer zweiten Seite des Dreiecks angeordnet ist. Wenn die Schalenöffnung als rechtwinkliges Dreieck mit zwei Katheten und einer Hypotenuse ausgebildet ist, ist vorzugsweise der erste Austrittsabschnitt an der Hypotenuse und der zweite Austrittsabschnitt an einer der Katheten angeordnet. Bei Anordnung der Signalleuchte an einer rechtwinkligen Ecke des technischen Geräts kann dadurch mit zwei Austrittsöffnungen eine direkte Sichtbarkeit des aus der Signalleuchte austretenden Lichts aus drei Richtungen erreicht werden. Der erste Austrittsabschnitt und der zweite Austrittsabschnitt weisen vorzugsweise die Merkmale der zuvor beschriebenen Austrittsabschnitte auf.

Das Leuchtmittel kann als beidseitig mit LEDs besetzter Leuchtstreifen ausgebildet sein. Dadurch kann bei mehreren, insbesondere an verschiedenen Seiten der Gehäuseschale angeordneten Austrittsöffnungen eine ausreichende Lichtemission durch jede der Austrittsöffnungen erreicht werden. Vorzugsweise ist der Leuchtstreifen starr ausgebildet. Der Leuchtstreifen kann als Leiterplatte ausgebildet sein. Bevorzugt weist die Signalleuchte genau ein Leuchtmittel auf.

Besonders bevorzugt ist der Leuchtstreifen parallel zu einem des mindestens einen Austrittsabschnitts angeordnet. Beispielsweise kann der Leuchtstreifen parallel zu dem an der Hypotenuse der Schalenöffnung angeordneten ersten Austrittsabschnitt angeordnet sein. Vorzugsweise kann das an dem mindestens einen Austrittsabschnitt austretende Licht durch die Anordnung des Leuchtstreifens zu dem mindestens einen Austrittsabschnitt beeinflusst werden. Daher sind auch Ausführungsformen denkbar, in denen der Leuchtstreifen nicht-parallel zu dem mindestens einen Austrittsabschnitt, insbesondere nicht-parallel zu der Hypotenuse, angeordnet ist.

In einer Weiterbildung der Erfindung weist die Gehäuseschale eine Innenseite auf, die lichtdicht und/oder reflektierend ausgebildet ist. Durch eine lichtdichte Innenseite kann eine Beeinträchtigung von einer auf einer Außenseite der Gehäuseschale angeordneten Information durch das von dem Leuchtmittel emittierten Licht vermieden werden. Durch eine reflektierende Innenseite kann der Anteil des von dem Leuchtmittel emittierten Lichts, der von der Gehäuseschale absorbiert wird, verringert werden. Insbesondere kann auf die Innenseite der Gehäuseschale eine lichtdichte und/oder reflektierende Lackierung aufgebracht sein.

Die Gehäuseschale kann eine Außenschale und eine Innenschale aufweisen, wobei das Leuchtmittel vorzugsweise in der Innenschale angeordnet ist. Dadurch kann ein modularer Aufbau der Signalleuchte erreicht werden, sodass beispielsweise die Innenschale mit unterschiedlichen Außenschalen kombiniert werden könnte. Vorzugsweise ist die Innenschale lichtdicht und/oder reflektierend ausgebildet. Besonders bevorzugt ist die Innenschale aus einem lichtdichten und/oder reflektierenden Werkstoff ausgebildet.

Ein erfindungsgemäßes technisches Gerät umfasst eine äußere Wandung und die zuvor beschriebene Signalleuchte, wobei die Signalleuchte derart an dem technischen Gerät angeordnet ist, dass der mindestens eine Anlageabschnitt an der äußeren Wandung angeordnet ist. Vorzugsweise ist die Signalleuchte dabei unmittelbar an einer Außenfläche der äußeren Wandung angeordnet. Die äußere Wandung ist vorzugsweise eben ausgebildet, sodass zwischen der äußeren Wandung und dem mindestens einen Austrittsabschnitt eine schlitzförmige Austrittsöffnung ausgebildet ist. Besonders bevorzugt ist die Signalleuchte an einer oberen Ecke einer Außenwand des technischen Geräts angeordnet. Als "Außenwand" werden hier und im Folgenden vorzugsweise vertikal angeordnete Abschnitte der äußeren Wandung bezeichnet. Wenn die Schalenöffnung als rechtwinkliges Dreieck ausgebildet ist, sind vorzugsweise die beiden Katheten jeweils parallel zu zwei rechtwinklig zueinander angeordneten Kanten der äußeren Wandung angeordnet.

Vorzugsweise ist die äußere Wandung weiß und/oder reflektierend ausgebildet. An einer reflektierenden äußeren Wandung kann das durch die Austrittsöffnung austretende Licht an der Wandung gestreut werden, sodass insbesondere eine gute indirekte Sichtbarkeit des austretenden Lichts erreicht werden kann. Vor einer weißen äußeren Wandung kann der Farbton des durch die Austrittsöffnung austretenden Lichts unverändert wahrgenommen werden.

In einer bevorzugten Ausführungsform der Erfindung ist das technische Gerät als Simulationsschrank, besonders bevorzugt als Klimaschrank, ausgebildet.

Ein Ausführungsbeispiel der Erfindung wird anhand der nachfolgenden Figuren erläutert. Es zeigt:
- Figur 1: eine schematische Vorderansicht eines Ausführungsbeispiels einer Signalleuchte,
- Figur 2: eine schematische Rückansicht des in Fig. 2 gezeigten Ausführungsbeispiels,
- Figur 3: eine schematische Ansicht eines Ausführungsbeispiels eines Simulationsschanks mit der in Fig. 1 u. 2 dargestellten Signalleuchte.

Die Figuren 1 bis 3 zeigen verschiedene Ansichten verschiedener Ausführungsbeispiele. Der Übersichtlichkeit halber werden nicht alle Bezugszeichen in jeder Figur verwendet. Für gleiche und funktionsgleiche Teile werden die gleichen Bezugszeichen verwendet.

Fig. 1 zeigt eine Vorderansicht eines Ausführungsbeispiels einer Signalleuchte 10 für ein technisches Gerät. Aufgrund der gewählten Ansicht, ist in Fig. 1 nur eine Gehäuseschale 12 der Signalleuchte 10 sichtbar. Vorzugsweise umfasst ein Gehäuse der Signalleuchte 10 ausschließlich die Gehäuseschale 12.

Die Fig. 2 dargestellte Rückansicht des in Fig. 1 gezeigten Ausführungsbeispiels zeigt, dass in der Gehäuseschale 12 ein Leuchtmittel 14 angeordnet ist. Ebenfalls zeigt die Ansicht in Fig. 2, dass die Gehäuseschale 12 eine Schalenöffnung 16 und einen um die Schalenöffnung 16 umlaufenden Rand 18 aufweist. Der Rand 18 weist vorzugsweise zwei Anlageabschnitte 20 sowie einen ersten Austrittsabschnitt 22 und einen zweiten Austrittsabschnitt 24 auf, wobei die beiden Austrittsabschnitte 22, 24 gegenüber den Anlageabschnitten 20 zur Gehäuseschale 12 hin zurückversetzt sind.

Vorzugsweise sind die Anlageabschnitte 20 vollständig in genau einer Anlageebene 26 angeordnet, die in Fig. 2 ansatzweise dargestellt ist. Dadurch kann die Signalleuchte 10 besonders gut zur Anlage an eine ebene externe Wandung geeignet sein. Die beiden Austrittsabschnitte 22, 24 sind vorzugsweise gegenüber der Anlageebene 26 zur Gehäuseschale 12 hin zurückversetzt. Der erste Austrittsabschnitt 22 und der zweite Austrittsabschnitt 24 können jeweils parallel zu den Anlageabschnitten 20 angeordnet sein. Die Fig. 2 zeigt auch, dass die Schalenöffnung 16 vorzugsweise in der Anlageebene 26 angeordnet ist.

Fig. 2 zeigt, dass die Schalenöffnung 16 vorzugsweise im Wesentlichen als rechtwinkliges Dreieck mit drei Seiten 28, nämlich zwei Katheten 30 und einer Hypotenuse 32, ausgebildet ist. Die Schalenöffnung 16 weist dementsprechend vorzugsweise drei Ecken 34 auf, die abgerundet sein können. Vorzugsweise ist der erste Austrittsabschnitt 22 an der Hypotenuse 32 und der zweite Austrittsabschnitt 24 an einer der Katheten 30 angeordnet.

Wie Fig. 2 ferner zeigt, kann das Leuchtmittel 14 als beidseitig mit LEDs 36 besetzter, als Leiterplatte 37 ausgebildeter Leuchtstreifen 38 ausgebildet sein. Besonders bevorzugt ist der Leuchtstreifen 38 parallel zu dem an der Hypotenuse 32 der Schalenöffnung 16 angeordneten ersten Austrittsabschnitt 22 angeordnet sein.

Die Gehäuseschale 12 kann eine Außenschale 40 und eine Innenschale 42 aufweisen. Während in Fig. 1 nur die Außenschale 40 sichtbar ist, zeigt Fig. 2 die in der Außenschale 40 angeordnete Innenschale 42, in der vorzugsweise das Leuchtmittel 14 angeordnet ist. Vorzugsweise ist die Innenschale 42 lichtdicht und reflektierend ausgebildet, sodass eine Innenseite 43 der Gehäuseschale 12 lichtdicht und reflektierend ausgebildet ist. Aufgrund der Lichtdichtheit der Innenschale 42 kann eine Beeinträchtigung von einer auf der Außenschale 40 angeordneten Information 44 durch das von dem Leuchtmittel 14 emittierte Licht vermieden werden. Aufgrund der reflektierenden Eigenschaft der Innenschale 42 kann der Anteil des von dem Leuchtmittel 14 emittierten Lichts, der von der Gehäuseschale 12 absorbiert wird, verringert werden.

In Fig. 3 ist ein technisches Gerät 46, nämlich ein Simulationsschank 48, mit einer Außenwand 52 und der Signalleuchte 10 dargestellt. Die Signalleuchte 10 kann derart an einer Außenwand 52 des Simulationsschranks 48 angeordnet sein, dass die Anlageabschnitte 20 unmittelbar an der Außenwand 52 angeordnet sind.

Im Bereich der Signalleuchte 10 ist die Außenwand 52 vorzugsweise eben ausgebildet. In Kombination mit der parallelen Anordnung der Austrittsabschnitte 22, 24 zu den Anlageabschnitten 20 kann so zwischen der Außenwand 52 des Simulationsschranks 48 und jedem der beiden Austrittsabschnitte 22, 24 jeweils eine schlitzförmige Austrittsöffnung 54 ausgebildet sein. Durch die Austrittsöffnungen 54 kann von dem Leuchtmittel 14 emittiertes Licht unmittelbar an der Außenwand 52 des Simulationsschranks 48 aus der Signalleuchte 10 austreten. Das aus der Signalleuchte 10 austretende Licht kann so an der Außenwand 52 gestreut und/oder reflektiert werden, wodurch bei einer flachen Bauform der Signalleuchte 10 eine gute Sichtbarkeit des austretenden Lichts erreicht werden kann.

Wie die Fig. 3 zeigt, ist die Signalleuchte 10 besonders bevorzugt an einer oberen Ecke 56 der Außenwand 52 angeordnet, derart dass die beiden Katheten 30 jeweils parallel zu zwei rechtwinklig zueinander angeordneten Kanten 58 der Außenwand 52 angeordnet sind. Im in Fig. 3 dargestellten Ausführungsbeispiel ist damit das im an der Hypotenuse 32 angeordneten ersten Austrittsabschnitt 22 aus der Signalleuchte 10 austretende Licht von unten und rechts sichtbar. Der zweite Austrittsabschnitt 24 ist vorzugsweise an einer vertikalen der Kanten 58 angeordnet. Damit ist in der Darstellung der Fig. 3 das aus der Signalleuchte 10 austretende Licht zudem von links sichtbar. Insgesamt kann durch eine derartige Anordnung mit den beiden Austrittsöffnungen 54 eine direkte Sichtbarkeit des aus der Signalleuchte 10 austretenden Lichts aus drei Richtungen erreicht werden.

Die Außenwand 52 des in Fig. 3 gezeigten Simulationsschranks 48 ist vorzugsweise weiß und reflektierend ausgebildet. Dadurch kann eine gute Streuung des durch die Austrittsöffnung 54 austretenden Lichts ohne Veränderung dessen Farbtons erreicht werden. Damit kann insbesondere eine gute indirekte Sichtbarkeit des austretenden Lichts und eine korrekte Wahrnehmung des mit dem Farbton verbundenen Informationsgehalts erreicht werden.

### Bezugszeichenliste

- 10: Signalleuchte
- 12: Gehäuseschale
- 14: Leuchtmittel
- 16: Schalenöffnung
- 18: Rand
- 20: Anlageabschnitt
- 22: erster Austrittsabschnitt
- 24: zweiter Austrittsabschnitt
- 26: Anlageebene
- 28: Seite
- 30: Kathete
- 32: Hypotenuse
- 34: Ecke
- 36: LED
- 37: Leiterplatte
- 38: Leuchtstreifen
- 40: Außenschale
- 42: Innenschale
- 43: Innenseite
- 44: Information
- 46: technisches Gerät
- 48: Simulationsschank
- 52: Außenwand
- 54: Austrittsöffnung
- 56: obere Ecke
- 58: Kante

## Patentansprüche

1. Signalleuchte (10) für ein technisches Gerät (46), mit einer Gehäuseschale (12) und einem in der Gehäuseschale (12) angeordneten Leuchtmittel (14), wobei die Gehäuseschale (12) eine Schalenöffnung (16) und einen um die Schalenöffnung (16) umlaufenden Rand (18) mit mindestens einem Anlageabschnitt (20) und mindestens einem Austrittsabschnitt (22, 24) aufweist,
**dadurch gekennzeichnet, dass** der mindestens einen Austrittsabschnitt (22, 24) gegenüber dem mindestens einen Anlageabschnitt (20) zurückversetzt ist.

2. Signalleuchte nach Anspruch 1,
**dadurch gekennzeichnet, dass** der mindestens eine Anlageabschnitt (20) vollständig in genau einer Anlageebene (26) angeordnet ist.

3. Signalleuchte nach einem der vorhergehenden Ansprüche, **dadurch gekennzeichnet, dass** der mindestens eine Austrittsabschnitt (22, 24) parallel zu dem mindestens einen Anlageabschnitt (20) angeordnet ist.

4. Signalleuchte nach einem der vorhergehenden Ansprüche, **dadurch gekennzeichnet, dass** der Rand (18) mehrere Austrittsabschnitte (22, 24) aufweist.

5. Signalleuchte nach einem der vorhergehenden Ansprüche, **dadurch gekennzeichnet, dass** die Schalenöffnung (16) im Wesentlichen als Vieleck mit mehreren Seiten (28) ausgebildet ist.

6. Signalleuchte nach den Ansprüchen 4 und 5,
**dadurch gekennzeichnet, dass** jeder der Austrittsabschnitte (22, 24) an genau einer der Seiten (28) des Vielecks angeordnet ist.

7. Signalleuchte nach einem der Ansprüche 5 bis 6,
**dadurch gekennzeichnet, dass** die Schalenöffnung (16) im Wesentlichen als Dreieck, vorzugsweise als rechtwinkliges Dreieck, ausgebildet ist.

8. Signalleuchte nach Anspruch 7,
**dadurch gekennzeichnet, dass** der Rand (18) einen ersten Austrittsabschnitt (22) und einen zweiten Austrittsabschnitt (24) aufweist, wobei der erste Austrittsabschnitt (22) an einer ersten Seite (28) des Dreiecks und der zweite Austrittsabschnitt (24) an einer zweiten Seite (28) des Dreiecks angeordnet ist.

9. Signalleuchte nach einem der vorhergehenden Ansprüche, **dadurch gekennzeichnet, dass** das Leuchtmittel (14) als beidseitig mit LEDs (36) besetzter Leuchtstreifen (38) ausgebildet ist.

10. Signalleuchte nach Anspruch 9,
**dadurch gekennzeichnet, dass** der Leuchtstreifen (38) parallel zu einem des mindestens einen Austrittsabschnitts (22, 24) angeordnet ist.

11. Signalleuchte nach einem der vorhergehenden Ansprüche, **dadurch gekennzeichnet, dass** die Gehäuseschale (12) eine Innenseite (43) aufweist, die lichtdicht und/oder reflektierend ausgebildet ist.

12. Signalleuchte nach einem der vorhergehenden Ansprüche, **dadurch gekennzeichnet, dass** die Gehäuseschale (12) eine Außenschale (40) und eine Innenschale (42) aufweist, wobei das Leuchtmittel (14) in der Innenschale (42) angeordnet ist.

13. Technisches Gerät (46) mit einer äußeren Wandung und einer Signalleuchte (10) nach einem der vorhergehenden Ansprüche, wobei die Signalleuchte (10) derart an dem technischen Gerät (46) angeordnet ist, dass der mindestens eine Anlageabschnitt (20) an der äußeren Wandung angeordnet ist.

14. Technisches Gerät nach Anspruch 13,
**dadurch gekennzeichnet, dass** die äußere Wandung weiß und/oder reflektierend ausgebildet ist.

15. Technisches Gerät nach einem der Ansprüche 13 bis 14, **dadurch gekennzeichnet, dass** das technische Gerät (46) als Simulationsschrank (48), vorzugsweise als Klimaschrank, ausgebildet ist.
